# EUROPÄISCHE PATENTSCHRIFT

(11) **EP 0 608 500 B1**
(45) Veröffentlichungstag und Bekanntmachung des Hinweises auf die Patenterteilung: **07.05.1997**
(21) Anmeldenummer: 93118169.7
(22) Anmeldetag: 10.11.1993
(51) Int. Cl.: F24D 19/10

(54) **Heizungsanlage mit Warmwasserboiler und Vorrangschaltung für den Warmwasserboiler**
Heating installation with hot water boiler and priority sequencing for the hot water boiler
Installation de chauffage avec accumulateur d'eau chaude et commande prioritaire pour l'accumulateur d'eau chaude

(30) Priorität: 28.01.1993 CH 240/93
(43) Veröffentlichungstag der Anmeldung: 03.08.1994
(73) Patentinhaber: Landis & Gyr Business Support AG, 6301 Zug (CH)
(72) Erfinder: Lienert, Eduard, CH-6343 Rotkreuz (CH); Affolter, Erhard, CH-4937 Ursenbach (CH)
(74) Vertreter: EGLI-EUROPEAN PATENT ATTORNEYS

(56) Entgegenhaltungen:
- DE-A- 3 529 814
- NL-A- 8 702 989
- FIRMENSCHRIFT: SIGMAGYR RVP DIGITAL;7/89,CE1P2440D,S.23,24

## Beschreibung

Die Erfindung betrifft eine Heizungsanlage mit Warmwasserboiler und Vorrangschaltung für den Warmwasserboiler gemäss dem Oberbegriff des Anspruchs 1.

Der Begriff Vorrangschaltung bezeichnet die Umleitung des vom Heizkessel gelieferten Warmwasserstromes vom Heizkreis auf den Boilerkreis während der Dauer des Wärmebedarfs des Warmwasserboilers. Beginn und Ende des Wärmebedarfes des Warmwasserboilers stehen mit dem Beginn und dem Ende der Warmwasserentnahme aus dem Warmwasserboiler in engem Zusammenhang, da beispielsweise bei Beginn der Warmwasserentnahme aus dem Warmwasserboiler mittels Temperaturfühlern ein Temperaturabfall im Warmwasserboiler festgestellt werden kann, wodurch im allgemeinen der Brenner des Heizkessels unverzüglich eingeschaltet wird. Wegen des intermittierenden Betriebes des Brenners für den Heizkreis kann jedoch der Brenner zu Beginn des Wärmebedarfes des Warmwasserboilers bereits eingeschaltet sein.

Es ist bekannt, dass bei Heizungsanlagen mit einem Warmwasserboiler zur Bereitstellung von Brauchwasser und Vorrangschaltung für den Warmwasserboiler Probleme beim Beginn und beim Ende der Umleitung des vom Heizkessel gelieferten Warmwasserstromes auftreten.

Zu Beginn der Umleitung des vom Heizkessel gelieferten Warmwasserstromes liegt die Kesselwassertemperatur meist unter der Brauchwassertemperatur. Dies ist in unseren Breitengraden der häufigste Fall, da die Aussentemperatur oft nur ein schwaches Heizen erfordert. Eine unverzögerte Vorrangschaltung für den Warmwasserboiler würde dazu führen, dass sofort weniger warmes Kesselwasser zum Warmwasserboiler gefördert würde. Durch eine Verzögerung der Umleitung des Warmwasserstromes vom Heizkessel zum Warmwasserboiler wird erreicht, dass zu Beginn der Vorrangschaltung keine Abkühlung des Brauchwassers im Warmwasserboiler erfolgt.

Nach der Beendigung der Brauchwasserentnahme liegt die Kesselwassertemperatur meist über der erforderlichen Vorlauftemperatur für den Heizkreis. Würde die Vorrangschaltung für den Warmwasserboiler unmittelbar beendet, so bedeutete dies, dass viel zu heisses Wasser in die Heizkörper gefördert würde. Durch eine Verzögerung der Umleitung des Warmwasserstromes vom Heizkessel zum Heizkreis wird erreicht, dass sich das Kesselwasser durch Wärmeabgabe an das Brauchwasser im Boilerkreis etwas abkühlt, bevor es in den Heizkreis geleitet wird.

Die DE-OS 2524010 zeigt eine Heizungsanlage mit Vorrangschaltung für einen Warmwasserboiler, bei der eine Umwälzpumpe den Heizkreis und eine Boilerladepumpe den Boilerkreis mit Warmwasser vom Heizkessel versorgt. Die Umleitung des Warmwasserstromes vom Heizkessel zum Warmwasserboiler wird durch verzögertes Einschalten der Boilerladepumpe und gleichzeitiges Abschalten der Heizungs-Umwälzpumpe nach Beginn des Wärmebedarfes des Warmwasserboilers bewirkt. Nach Ende der Vorrangschaltung erfolgt eine verzögerte Umleitung des Warmwasserstromes vom Heizkessel zum Heizkreis durch verzögertes Wiedereinschalten der Heizungs-Umwälzpumpe und gleichzeitiges Ausschalten der Boilerladepumpe. Für die verzögerte Umschaltung werden Verzögerungsglieder, die als Zeitschalter ausgebildet sind, einzeln oder gemeinsam an einem nicht näher beschriebenen Ort der Anlage angeordnet. Die beschriebene Heizungsanlage ist ausserdem für den Betrieb in Abhängigkeit von der Aussentemperatur konzipiert.

Die DE-OS 3529814 zeigt ebenfalls eine Heizungsanlage mit Vorrangschaltung für einen Warmwasserboiler, eine Heizungs-Umwälzpumpe und eine Boilerladepumpe. Der im Heizkessel beim Ende der Vorrangschaltung bestehende Wärmeüberschuss wird noch schneller aus demselben abgeführt, indem beim Ende der Brauchwasserentnahme aus dem Warmwasserboiler der Brenner unverzögert aus- und die Heizungs-Umwälzpumpe unverzögert eingeschaltet wird. Auf diese Weise wird ein Teil des Wärmeüberschusses im Heizkessel an den Heizkreis abgegeben. Die seit Beginn des Wärmebedarfes für den Warmwasserboiler laufende Boilerladepumpe wird erst nach Ablauf einer mit dem Ende des Wärmebedarfs für den Warmwasserboiler beginnenden Nachlaufzeit durch ein Steuerglied abgeschaltet.

Die beschriebenen Anlagen haben beide den Nachteil, dass zwei separate Pumpen für den Heizkreis und den Boilerladekreis verwendet werden müssen.

Weiterhin ist aus der DE-OS 3110169 bekannt, dass bei Heizungsanlagen mit Warmwasserboiler und Vorrangschaltung für den Warmwasserboiler auch ein Umschaltventil zur Umleitung des Warmwasserstromes vom Heizkessel verwendet werden kann. In diesem Fall genügt der Einsatz einer einzigen Pumpe zur Versorgung des Heizkreises oder des Boilerladekreises.

Zudem ist aus der Firmenschrift SIGMAGYR RVP DIGITAL vom Juli 1989, CE1P2440D, Seiten 23 und 24 eine Heizungsanlage mit Warmwasserboiler und Vorrangschaltung für den Warmwasserboiler mit nur einer einzigen Pumpe und einem Umschaltventil zur Umleitung des Warmwasserstromes vom Heizkessel zum Heizkreis oder zum Boilerladekreis bekannt. Bei Wärmebedarf des Warmwasserboilers erfolgt keine verzögerte Umschaltung des Warmwasserstromes auf den Warmwasserboiler. Beim Ende des Wärmebedarfs des Warmwasserboilers erfolgt zwar eine verzögerte Abschaltung des Warmwasserstromes zum Boilerladekreis, dies aber nur dann, wenn keine Wärmeanforderung zum Heizen besteht. Dies hat noch immer den Nachteil, dass beim Ende des Wärmebedarfs des Warmwasserboilers und bei gleichzeitiger Wärmeanforderung zum Heizen zunächst zu heisses Wasser in den Heizkreislauf gelangt, was aber in manchen Fällen als Nachteil hingenommen wird, wenn dadurch erreicht wird, dass dies das Ansprechen des Sicherheitstemperaturbegrenzers im Heizkessel durch die Nachwärme im Kessel verhindert.

Die Aufgabe besteht darin, eine Heizungsanlage mit Warmwasserboiler und Vorrangschaltung für den Warmwasserboiler zu schaffen, bei der sowohl eine ausreichende Aufheizung des Kesselwassers bei Beginn des Wärmebedarfs des Warmwasserboilers wie auch eine ausreichende Abkühlung des Kesselwassers bei Ende des Wärmebedarfs des Warmwasserboilers gewährleistet ist.

Diese Aufgabe wird durch die im Kennzeichen des Patentanspruches 1 gegebene Lehre gelöst.

Die Lösung verwendet ein auf-zu-gesteuertes Umschaltventil das von einem Regelgerät derart gesteuert ist, dass die Umleitung des Warmwasserstromes vom Heizkessel zum Boilerkreis oder zum Heizkreis jeweils verzögert erfolgt.

Zur Erzielung einer besonders günstigen Lösung zur schnelleren Abfuhr des Wärmeüberschusses im Heizkessel bei Heizungsanlagen mit Vorrangschaltung für den Warmwasserboiler werden vorteilhaft auf-zu-gesteuerte Umschaltventile mit einer ansteuerbaren Mittelstellung eingesetzt. Derartige Umschaltventile müssen ausser den normalerweise vorhandenen, den Wasserstrom in die eine oder die andere Richtung umleitenden Endstellungen auch noch die erwähnte, von einem Regelgerät ansteuerbare Mittelstellung aufweisen, bei der der Wasserstrom in beide Richtungen zugleich verzweigt wird. Solche Umschaltventile sind heute auf dem Markt erhältlich.

Bei der Verwendung eines auf-zu-gesteuerten Umschaltventils mit Mittelstellung ergibt sich somit der zusätzliche Vorteil, dass der Wärmeüberschuss im Heizkessel beim Ende der Vorrangschaltung schneller abgeführt werden kann.

Ein Ausführungsbeispiel der erfindungsgemässen Lösung wird anhand der einzigen Zeichnung erläutert. Es zeigt
- Fig.1: eine Heizungsanlage mit einem in Vorrangschaltung betreibbaren Warmwasserboiler, einer Umwälzpumpe und einem Umschaltventil.

Figur 1 zeigt eine Heizungsanlage mit einem Heizkessel 1 und einem mit je einer Vor- und einer Rücklaufleitung 2, 3 an den Heizkessel 1 angeschlossenen Heizkreis 4. Der Heizkreis umfasst nicht näher dargestellte Heizelemente (Radiatoren). Ein Warmwasserboiler 5 ist mit je einer Boilervor- und einer Boilerrücklaufleitung 6, 7 an der Vorlaufleitung 2 bzw. an der Rücklaufleitung 3 angeschlossen. In der Rücklaufleitung 3 befindet sich ausserdem eine Pumpe 8, die den Wasserstrom vom Heizkreis 4 und vom Warmwasserboiler 5 wieder zurück zum Heizkessel befördert. Ein auf-zu-gesteuertes Umschaltventil 9 ist in der Vorlaufleitung 2 eingebaut, um den Warmwasserstrom vom Heizkessel 1 zum Warmwasserboiler 5 oder zum Heizkreis 4 umzuleiten. Das Umschaltventil 9 ist dabei vorzugsweise von der Art, die eine Mittelstellung aufweist, die es erlaubt, dass der Warmwasserstrom vom Heizkessel 1 in beide Richtungen zugleich verzweigt werden kann, nämlich sowohl zum Warmwasserboiler 5 als auch zum Heizkreis 4.

Weiterhin ist ein Regelgerät 10 dargestellt, von dem ein Brenner 11 für den Heizkessel 1, die Pumpe 8 und das Umschaltventil 9 gesteuert werden. Das Regelgerät 10 misst mit Temperaturfühlern 12, 13 die Kesseltemperatur und die Boilertemperatur und mit weiteren, nicht dargestellten Temperaturfühlern, je nach Steuerungsart, die Aussentemperatur (Witterung) oder die Raumtemperatur.

Das Regelgerät 10 regelt die Heizungsanlage in bekannter Weise, enthält aber zusätzlich zu den bekannten Regelorganen noch weitere, nicht dargestellte Steuerglieder. Diese bewirken im Fall eines Umschaltventiles 9 ohne Mittelstellung, dass zu Beginn des Aufheizvorganges für den Warmwasserboiler 5 der Brenner 11 unverzögert eingeschaltet wird, das auf-zu-gesteuerte Umschaltventil 9 jedoch erst nach Ablauf einer mit dem Anfang des Wärmebedarfes für den Warmwasserboiler 5 beginnenden Verzögerung auf Umleitung des Warmwasserstromes vom Heizkessel 1 zum Boilerkreis umgeschaltet wird, und dass beim Ende des Aufheizvorganges für den Warmwasserboiler 5 der Brenner 11 unverzögert ausgeschaltet wird, das auf-zu-gesteuerte Umschaltventil 9 jedoch erst nach Ablauf einer mit dem Ende des Wärmebedarfs des Warmwasserboilers beginnenden Nachlaufzeit auf Umleitung des Warmwasserstromes vom Heizkessel 1 zum Heizkreis 4 umgeschaltet wird. Dadurch wird erreicht, dass die im Heizkessel 1 vorhandene überschüssige Wärme nicht zu einem Ansprechen des Sicherheits-Temperaturbegrenzers des Heizkessels führen kann.

Die Pumpe 8, die in der Rücklaufleitung 3 eingebaut ist, läuft solange, wie entweder der Heizkreis 4 oder der Warmwasserboiler 5 einen Wärmebedarf melden. Selbstverständlich besteht auch die Möglichkeit, die Pumpe 8 in die Vorlaufleitung 2 einzubauen, und zwar in das Teilstück zwischen Heizkessel 1 und Umschaltventil 9. Ebenso kann das Umschaltventil 9 auch in der Rücklaufleitung 3 eingebaut sein.

Wird ein Umschaltventil 9 mit Mittelstellung verwendet, so kann der Wärmeüberschuss im Heizkessel 1 beim Ende der Vorrangschaltung schneller abgeführt werden. Auch hier wird beim Ende des Aufheizvorganges für den Warmwasserboiler 5 der Brenner 11 unverzögert ausgeschaltet, das auf-zu-gesteuerte Umschaltventil 9 wird aber gleichzeitig in die erwähnte Mittelstellung geschaltet, um den Warmwasserstrom vom Heizkessel 1 auf den Boilerkreis und auf den Heizkreis 4 zu verteilen. Das auf-zu-gesteuerte Umschaltventil 9 wird schliesslich erst nach Ablauf einer mit der Aufhebung des Vorrangs für den Boilerkreis beginnenden Nachlaufzeit auf Umleitung des Warmwasserstromes vom Heizkessel 1 zum Heizkreis 4 umgeschaltet. Die schnellere Abfuhr der überschüssigen Wärme im Heizkessel 1 entsteht dadurch, dass ein Teil der überschüssigen Wärme jetzt auch an den Heizkreis 4 abgegeben wird, dass ausserdem durch den parallelen Betrieb des Heizkreises 4 und des Boilerkreises die im Boilerkreis zirkulierende Wassermenge reduziert ist, was den Vorteil bietet, dass die Verweilzeit des Wassers im Boiler grösser und damit die Wärmeabgabe verbessert ist. Dies wiederum hat den Vorteil, dass die Nachlaufzeit für die Umleitung des Warmwasserstromes vom Heizkessel 1 zum Heizkreis 4 verkürzt werden kann.

## Patentansprüche

1. Heizungsanlage mit Warmwasserboiler (5) und Vorrangschaltung für den Warmwasserboiler (5), mit einem Heizkessel (1), einer Vorlaufleitung (2) und einer Rücklaufleitung (3), welche einen Heizkreis (4) mit dem Heizkessel (1) verbinden, mit einer Boilervorlaufleitung (6) und einer Boilerrücklaufleitung (7), welche einen Warmwasserboiler (5) mit dem Heizkessel (1) verbinden und welche von der Vorlaufleitung (2) bzw. von der Rücklaufleitung (3) abzweigen sowie mit einem Regelgerät (10) und einer Pumpe (8), die zwischen dem Heizkessel (1) und der Abzweigung der Boilervorlaufleitung (6) in die Vorlaufleitung (2) oder zwischen dem Heizkessel (1) und der Abzweigung der Boilerrücklaufleitung (7) in die Rücklaufleitung (3) eingebaut ist und einem Umschaltventil (9), das an der Abzweigung der Boilervorlaufleitung (6) von der Vorlaufleitung (2) oder an der Abzweigung der Boilerrücklaufleitung (7) von der Rücklaufleitung (3) eingebaut ist, **dadurch gekennzeichnet, dass** das Umschaltventil vom Regelgerät (10) derart gesteuert wird, dass es bei Wärmebedarf des Warmwasserboilers (5) verzögert auf die Boilervorlaufleitung (6) umschaltet und bei Aufhören des Wärmebedarfs des Warmwasserboilers (5) immer verzögert auf die Vorlaufleitung (2) zurückschaltet.

2. Heizungsanlage nach Anspruch 1, **dadurch gekennzeichnet, dass** das Umschaltventil (9) eine Mittelstellung aufweist und dass es vom Regelgerät (10) derart gesteuert wird, dass es zwischen dem Aufhören des Wärmebedarfs des Warmwasserboilers (5) und der Rückschaltung auf die Vorlaufleitung (2) die Mittelstellung einnimmt.

## Claims

1. Heating installation with hot water boiler (5) and priority sequencing for the hot water boiler (5), having a heating boiler (1), a flow line (2) and a return line (3), which connect a heating circuit (4) to the heating boiler (1), having a boiler flow line (6) and a boiler return line (7), which connect a hot water boiler (5) to the heating boiler (1) and which branch off from the flow line (2) and from the return line (3), respectively, and having a controller (10) and a pump (8), which is installed in the flow line (2) between the heating boiler (1) and the branching off of the boiler flow line (6), or in the return line (3) between the heating boiler (1) and the branching off of the boiler return line (7), and having a changeover valve (9), which is installed at the branching off of the boiler flow line (6) from the flow line (2) or at the branching off of the boiler return line (7) from the return line (3), characterized in that the changeover valve is controlled by the controller (10) in such a way that, when there is a heating demand from the warm water boiler (5), it switches over with a delay to the boiler flow line (6), and when the heating demand of the hot water boiler (5) stops, it always switches back with a delay to the flow line (2).

2. Heating installation according to Claim 1, characterized in that the changeover valve (9) has a central position, and in that it is controlled by the controller (10) in such a way that it assumes the central position between the stopping of the heating demand of the hot water boiler (5) and switching back to the flow line (2).

## Revendications

1. Installation de chauffage comprenant un chauffe-eau (5) et un circuit de priorité pour le chauffe-eau (5), une chaudière (1), une canalisation d'aller (2) et une canalisation de retour (3) qui relient un circuit de chauffage (4) à la chaudière (1), une canalisation d'aller de chauffe-eau (6) et une canalisation de retour de chauffe-eau (7) qui relient un chauffe-eau (5) à la chaudière (1) et qui bifurquent à partir de la canalisation d'aller (2), respectivement de la canalisation de retour (3), ainsi qu'un appareil de réglage (10) et une pompe (8) qui est montée entre la chaudière (1) et la bifurcation de la canalisation d'aller de chauffe-eau (6), dans la canalisation d'aller (2) ou entre la chaudière (1) et la bifurcation de la canalisation de retour de chauffe-eau (7), dans la canalisation de retour (3), et un clapet de commutation (9) qui est incorporé à la bifurcation de la canalisation d'aller de chauffe-eau (6) de la canalisation d'aller (2) ou à la bifurcation de la canalisation de retour de chauffe-eau (7) de la canalisation de retour (3), caractérisé en ce que le clapet de commutation est commandé par l'appareil de réglage (10) de telle sorte que, lors d'une demande de chaleur de la part du chauffe-eau (5), il passe de manière différée sur la canalisation d'aller de chauffe-eau (6) et, lorsque la demande en chaleur de la part du chauffe-eau (5) disparaît, il repasse, toujours de manière différée, sur la canalisation d'aller (2).

2. Installation de chauffage selon la revendication 1, caractérisée en ce que le clapet de commutation (9) présente une position intermédiaire et en ce qu'il est commandé par l'appareil de réglage (10) de telle sorte qu'entre la disparition de la demande en chaleur de la part du chauffe-eau (5) et le passage en retour sur la canalisation d'aller (2), il prend la position intermédiaire.
